# DEMANDE DE BREVET EUROPEEN

(11) **EP 0 898 027 A1**
(43) Date de publication de la demande: **24.02.1999**
(21) Numéro de dépôt: 98420146.7
(22) Date de dépôt: 19.08.1998
(51) Int. Cl.: E04B 2/08, E04B 2/18

(54) **Dispositif constructif pour la réalisation d'un mur**

(30) Priorité: 20.08.1997 FR 9710633
(71) Demandeur: G P S, 31770 Colomiers (FR)
(72) Inventeur: Collin, Jean-René, 31770 Colomiers (FR)
(74) Mandataire: Maureau, Philippe

(57) **Abrégé**

Dispositif comprenant des groupes de deux éléments formant l'épaisseur du mur. chaque groupe de deux éléments (2, 5) comprend un premier élément (2) comprenant au moins une nervure longitudinale (4) ménagée dans l'une de ses parois horizontales et au moins une rainure (3) ménagée dans son autre paroi horizontale, et un second élément (5) d'épaisseur supérieure à celle du premier élément (2) et comprenant au moins une nervure longitudinale (7) ménagée dans l'une de ses parois horizontales et au moins une rainure longitudinale (6) ménagée dans son autre paroi horizontale, les nervures (4) et rainures (3) des deux éléments (2, 5) étant conformées et disposées pour permettre un engagement des nervures (4) des éléments (2, 5) d'une rangée dans les rainures (3) des éléments (2, 5) de la rangée inférieure ou supérieure, avec une disposition en quinconce des deux types d'éléments (2, 5) sur la hauteur du mur, les éléments de chaque type étant successivement disposés du côté extérieur puis du côté intérieur du mur, d'une rangée à la suivante.

## Description

La présente invention a pour objet un dispositif constructif pour la réalisation d'un mur, et plus particulièrement d'un mur porteur pour bâtiments, tels que maisons individuelles.

Généralement, un mur extérieur de bâtiment est réalisé à partir de blocs de construction constitués soit par des briques alvéolées, soit par des éléments agglomérés à base de béton, d'une épaisseur de 20 à 30 cm. Ces blocs ne possédant pas une isolation thermique suffisante, il est nécessaire de procéder au doublage du mur, généralement du côté de l'intérieur du bâtiment en mettant en oeuvre des éléments isolants thermiques, tels que de la laine de roche, de la laine de verre ou des plaques de polystyrène, et de construire une cloison de doublage, par exemple, en brique plâtrière. La mise en oeuvre de ces différents éléments est longue, et nécessite une main d'oeuvre importante.

Les blocs peuvent posséder des faces d'assemblage planes, ou encore, suivant les dispositions du brevet français 2 712 009 au nom de la Demanderesse, posséder des faces d'assemblage présentant respectivement des nervures et des rainures, afin de limiter les quantités de liant utilisées et d'éviter que ce liant ne déborde sur les faces latérales du mur obtenu.

Il est également connu de réaliser des murs à l'aide de blocs d'épaisseur plus importante, notamment de briques possédant un grand nombre d'alvéoles, afin d'éviter d'avoir à mettre en oeuvre une isolation thermique spécifique et à construire une cloison de doublage. Toutefois, ces blocs sont volumineux et lourds à manipuler.

Le but de l'invention est de fournir un dispositif constructif pour la réalisation d'un mur, dans lequel les éléments mis en oeuvre sont de volume et de poids restreints, afin de faciliter leur manipulation, préférentiellement sans nécessiter la mise en oeuvre d'éléments isolants, ni la construction d'une cloison de doublage.

A cet effet, le dispositif constructif qu'elle concerne, comprenant des groupes de deux éléments parallèles formant l'épaisseur du mur, est caractérisé en ce que chaque groupe de deux éléments comprend un premier élément comprenant au moins une nervure longitudinale ménagée dans l'une de ses parois horizontales et au moins une rainure ménagée dans son autre paroi horizontale, et un second élément d'épaisseur supérieure à celle du premier élément et comprenant au moins une nervure longitudinale ménagée dans l'une de ses parois horizontales et au moins une rainure longitudinale ménagée dans son autre paroi horizontale, les nervures et rainures des deux éléments étant conformées et disposées pour permettre un engagement des nervures des éléments d'une rangée dans les rainures des éléments de la rangée inférieure ou supérieure, avec une disposition en quinconce des deux types d'éléments sur la hauteur du mur, les éléments de chaque type étant successivement disposés du côté extérieur puis du côté intérieur du mur, d'une rangée à la suivante.

Sur une rangée, un premier élément sera disposé du côté extérieur au mur, et le second élément du côté intérieur au mur. Au niveau de la rangée immédiatement supérieure, le second élément sera disposé du côté extérieur au mur et le premier élément du côté intérieur au mur. Cette répartition en quinconce permet un équilibrage des descentes de charge sur toute l'épaisseur du mur, tout en assurant une excellente isolation thermique, dans la mesure où il existe entre chaque rangée et la rangée suivante un décalage des plans de joint entre deux éléments appartenant à un même groupe. Le positionnement des éléments est rendu très facile grâce au système de nervures et rainures, et le liant n'est disposé qu'au niveau des rainures, de telle sorte qu'il existe une discontinuité des joints horizontaux évitant la formation de ponts thermiques au niveau de ceux-ci entre l'intérieur et l'extérieur du mur.

Avantageusement, les éléments et leur système de rainures et de nervures sont conformés pour assurer le ménagement d'un espace entre les deux éléments d'un même groupe. Cet espace qui améliore les qualités d'isolation thermique du dispositif peut former simplement une lame d'air ou contenir un matériau isolant, tel qu'une plaque de polystyrène expansé.

Suivant une forme d'exécution de ce dispositif, la relation entre la largeur (Lg) du second élément et la largeur (Lp) du premier élément est de l'ordre de :$\text{Lg = (x × Lp) + (x - 1) e}$

Avantageusement x = 2.

Selon une possibilité, les nervures et rainures des deux éléments possèdent sensiblement le même profil.

Selon une autre possibilité, la largeur des rainures est supérieure à celle des nervures, et le nombre de nervures est supérieur au nombre de rainures, plusieurs nervures étant destinées à être engagées dans une même rainure d'un élément appartenant à une rangée supérieure ou inférieure.

Conformément à une caractéristique de l'invention, la hauteur des rainures est sensiblement égale à la hauteur des nervures.

Quoique, suivant une forme préférée d'exécution, les deux éléments de chaque groupe possèdent la même structure et sont réalisés dans le même matériau, il est tout à fait envisageable de réaliser les deux éléments avec une structure différente et/ou dans des matériaux différents.

De toute façon, l'invention sera bien comprise à l'aide de la description qui suit, en référence au dessin schématique annexé représentant, à titre d'exemple non limitatif, une forme d'exécution de ce dispositif constructif :
Figures 1 et 2 sont deux vues en perspective des deux éléments constitutifs d'un dispositif constructif ;
Figure 3 est une vue en coupe transversale d'un tronçon de mur réalisé à partir de ce dispositif.

La figure 1 représente un premier élément 2 de forme générale parallélépipédique, et pouvant être constitué, par exemple, par une brique possédant des alvéoles longitudinales. Pour la simplicité du dessin, ces alvéoles n'ont pas été représentées. Cet élément possède une rainure 3 ménagée dans sa paroi horizontale supérieure, et une nervure 4 de même profil ménagée dans sa paroi horizontale inférieure. La rainure 3 et la nervure 4 s'étendent sur toute la longueur de l'élément.

La figure 2 représente un second élément 5, dont la longueur et la hauteur sont les mêmes que celles de l'élément 2, mais dont l'épaisseur est égale au double de l'épaisseur du premier élément 2, augmenté d'une valeur e. Le second élément 5 possède deux rainures 6 dans sa face supérieure, identiques à la rainure 3 de l'élément 2, et deux nervures 7 dans sa face inférieure, identiques à la nervure 4 de l'élément 2.

En pratique, pour la réalisation d'un mur, pour une rangée déterminée, le premier élément 2 est disposé du côté de l'intérieur du mur et le second élément 5 est disposé du côté de l'extérieur du mur. Un espace 8 est ménagé entre les deux éléments 2 et 5, d'une épaisseur e.

Pour la rangée disposée immédiatement au-dessus, la disposition est inverse, l'élément 5 étant situé du côté de l'intérieur du mur et l'élément 2 étant situé du côté de l'extérieur du mur. La liaison entre les deux rangées est réalisée par l'intermédiaire de liant 9 disposé dans le fond des rainures 6 de chaque élément de la rangée inférieure, ce qui assure la formation de joints discontinus à emboîtement, évitant ainsi la formation de ponts thermiques entre l'intérieur et l'extérieur du mur.

Les charges sont réparties sur toute la largeur du mur, et la disposition en quinconce des espaces 8 évite les phénomènes de convection verticale.

Comme il ressort de ce qui précède, l'invention apporte une grande amélioration à la technique existante, en fournissant un mur ne nécessitant pas nécessairement de doublage en vue de la réalisation son isolation, obtenu à partir d'éléments de dimensions relativement faibles, donc facilement manipulables, dont le positionnement est prédéterminé par la disposition des nervures et des rainures.

Comme il va de soi, l'invention ne se limite pas à la seule forme d'exécution de ce dispositif, décrite ci-dessus à titre d'exemple, elle en embrasse au contraire toutes les variantes. C'est ainsi notamment que le grand élément pourrait posséder une largeur différente du double de celle du petit élément, ou encore que l'espace entre deux éléments pourrait être rempli par un matériau isolant, ou encore que le nombre de rainures et nervures sur les faces horizontales des éléments pourrait être différent, sans que l'on sorte pour autant du cadre de l'invention.

## Revendications

1. Dispositif constructif pour la réalisation d'un mur, du type comprenant des groupes de deux éléments parallèles formant l'épaisseur du mur, caractérisé en ce que chaque groupe de deux éléments (2, 5) comprend un premier élément (2) comprenant au moins une nervure longitudinale (4) ménagée dans l'une de ses parois horizontales et au moins une rainure (3) ménagée dans son autre paroi horizontale, et un second élément (5) d'épaisseur supérieure à celle du premier élément (2) et comprenant au moins une nervure longitudinale (7) ménagée dans l'une de ses parois horizontales et au moins une rainure longitudinale (6) ménagée dans son autre paroi horizontale, les nervures (4) et rainures (3) des deux éléments (2, 5) étant conformées et disposées pour permettre un engagement des nervures (4) des éléments (2, 5) d'une rangée dans les rainures (3) des éléments (2, 5) de la rangée inférieure ou supérieure, avec une disposition en quinconce des deux types d'éléments (2, 5) sur la hauteur du mur, les éléments de chaque type étant successivement disposés du côté extérieur puis du côté intérieur du mur, d'une rangée à la suivante.

2. Dispositif selon la revendication 1, caractérisé en ce que les éléments et leur système de rainures et de nervures sont conformés pour assurer le ménagement d'un espace (e) entre les deux éléments d'un même groupe.

3. Dispositif selon la revendication 2, caractérisé en ce que la relation entre la largeur (Lg) du second élément et la largeur (Lp) du premier élément est de l'ordre de :$\text{Lg = (x × Lp) + (x - 1) e}$

4. Dispositif selon la revendication 3, caractérisé en ce que x =2.

5. Dispositif selon l'une quelconque des revendications 2 à 4, caractérisé en ce que l'espace (8) entre les deux éléments (2, 5) forme une lame d'air.

6. Dispositif selon l'une quelconque des revendications 2 à 4, caractérisé en ce que l'espace entre les deux éléments contient un matériau isolant, tel qu'une plaque de polystyrène expansé.

7. Dispositif selon l'une quelconque des revendications 1 à 6, caractérisé en ce que les nervures (4, 7) et rainures (3, 6) des deux éléments (2, 5) possèdent sensiblement le même profil.

8. Dispositif selon l'une quelconque des revendications 1 à 6, caractérisé en ce que la largeur des rainures est supérieure à celle des nervures, et le nombre de nervures est supérieur au nombre de rainures, plusieurs nervures étant destinées à être engagées dans une même rainure d'un élément appartenant à une rangée supérieure ou inférieure.

9. Dispositif selon l'une quelconque des revendications 1 à 8, caractérisé en ce que la hauteur des rainures (3, 6) est sensiblement égale à la hauteur des nervures (4, 7).

10. Dispositif selon l'une quelconque des revendications 1 à 9 caractérisé en ce que les deux éléments (2, 5) de chaque groupe possèdent la même structure et sont réalisés dans le même matériau.
